# EUROPÄISCHE PATENTSCHRIFT

(11) **EP 1 085 828 B1**
(45) Veröffentlichungstag und Bekanntmachung des Hinweises auf die Patenterteilung: **20.08.2003**
(21) Anmeldenummer: 99936338.5
(22) Anmeldetag: 28.05.1999
(51) Int. Cl.: A44B 19/54

(54) **VERFAHREN ZUR HERSTELLUNG VON REISSVERSCHLUSSHÄLFTEN**
METHOD FOR PRODUCING ZIP FASTENER HALVES
PROCEDE POUR PRODUIRE DES DEMI-FERMETURES A GLISSIERE

(30) Priorität: 30.05.1998 DE 19824432
(43) Veröffentlichungstag der Anmeldung: 28.03.2001
(73) Patentinhaber: William Prym GmbH & Co. KG, 52224 Stolberg (DE)
(72) Erfinder: GRIESSBAUM, Karl, D-45356 ESSEN (DE)
(74) Vertreter: Mentzel, Norbert, Dipl.-Phys.
(86) Internationale Anmeldenummer: DE9901568
(87) Internationale Veröffentlichungsnummer: WO99062367

(56) Entgegenhaltungen:
- EP-A- 0 124 129
- DE-A- 1 610 411
- DE-A- 3 031 654
- DE-A- 3 738 214
- DE-C- 3 717 868
- FR-A- 2 278 810
- FR-A- 2 400 860

## Beschreibung

Die Erfindung richtet sich auf ein Verfahren der im Oberbegriff des Anspruches 1 angegebenen Art. Eine solche Reißverschlusshälfte besteht einerseits aus einer Verschluss-Gliederreihe und andererseits aus einem Bandgewebe, die miteinander webtechnisch verbunden werden. Das Bandgewebe wird aus Kettfäden und aus mindestens einem Schussfaden gewebt, wobei der Schussfaden in Form von Doppelschuss-Schlaufen eingetragen wird. Die Verschluss-Gliederreihe entsteht durch ein gewundenes Kunststoff-Monofilament, dessen gliederbildende Windungen an ihrem einen Ende Kuppelköpfe und an ihrem anderen Windungs-Umkehrungen besitzen. Beim Weben kommt die Verschluss-Gliederreihe auf einem Gewebestreifen zu liegen.

Die Verbindung zwischen dem Gewebestreifen und der Verschluss-Gliederreihe besorgt ein Wirkfaden, der beim Weben aus diesem Gewebestreifen schlaufenförmig herausgehoben und durch Lücken zwischen den Windungen der Gliederreihe hindurch bis zur Oberseite der Verschluss-Gliederreihe geführt wird, wo seine Schlaufenköpfe verhäkelt werden. Die verhäkelten Maschenköpfe bilden ein Maschengebilde. Während der Gewebestreifen sich auf der Unterseite der Verschluss-Gliederreihe befindet, deckt das Maschengebilde die Oberseite der Verschluss-Gliederreihe ab.

Bei dem bekannten Verfahren dieser Art (DE 24 34 978 A) gibt es in dem unterhalb der Verschluss-Gliederreihe entstehenden Gewebestreifen Bindungsfäden, die ein Webfach bilden und mit einem über die ganze Breite des Bandgewebes gehenden einheitlichen Schuss kettfadenartig binden. Dieser Schuss wird in Form von Doppelschuss-Schlaufen eingetragen, und zwar erfolgt die Eintragung von der die Verschluss-Gliederreihe tragenden Kante des Bandgewebes aus. Dadurch müssen an der gegenüberliegenden Bandkante die heraustretenden Schlaufenköpfe dieses Doppelschusses miteinander verhäkelt werden, wofür eine eigene Häkelnadel erforderlich ist. Es entsteht dort eine gehäkelte Bandkante, die das gute Aussehen der Reißverschlusshälfte beeinträchtigt. Beim Weben des Bandes werden Abschnitte der Bindungsfäden schlaufenförmig aus dem entstehenden Gewebestreifen herausgehoben und gelangen durch die Lücken zwischen den Windungen der Verschluss-Gliederreihe auf deren Oberseite. Hier wird die erzeugte Schlaufe des einen Bindungsfadens mit einer vorausgehend erzeugten Schlaufe eines anderen Bindungsfadens verhäkelt. Für dieses Verhäkeln ist eine zweite Häkelnadel erforderlich. Abschnitte der Bindungsfäden erzeugen folglich schlaufenbildende Wirkfäden. Durch den Gewebestreifen unterhalb der Verschluss-Gliederreihe und die Verhäkelung der Schlaufenköpfe auf der Oberseite entsteht eine Verbindung der Verschluss-Gliederreihe mit dem Gewebestreifen. Für die Steuerung der Bindungsfäden beim Weben ist nicht nur eine Fanggabel, die zur Schlaufenbildung führt, sondern auch eine zweite Häkelnadel erforderlich. Damit die Fanggabel das jeweils ausgewählte Teilstück eines bestimmten Bindungsfadens erfasst, ist eine präzise Steuerung erforderlich. Dieses bekannte Verfahren ist aufwendig und störanfällig.

Der Erfindung liegt die Aufgabe zugrunde, ein zuverlässiges Verfahren der im Oberbegriff des Anspruches 1 angegebenen Art zu entwickeln, bei dem das Erzeugnis eine saubere Webkante ohne eine Häkelkante aufweist, obwohl ein Bandgewebe mit Doppelschuss-Eintragungen gewebt wurde. Dies wird erfindungsgemäß durch die im Anspruch 1 angegebenen Maßnahmen erreicht, denen folgende besondere Bedeutung zukommt.

Bei der Erfindung befinden sich unter der Verschluss-Gliederreihe Kettfäden, die beim fertigen Produkt ausschließlich in der Ebene des unterhalb der Verschluss-Gliederreihe entstehenden Gewebestreifen verlaufen und nicht untereinander verhäkelt sind. Diese Fäden sollen nachfolgend "zusätzliche Kettfäden" bezeichnet werden. Das Besondere der Erfindung liegt nun darin, dass der Wirkfaden zugleich der Schussfaden im Gewebestreifen ist und beim Weben in Form von Doppelschuss-Schlaufen mit den dortigen zusätzlichen Kettfäden bindet. Beim Binden mit den zusätzlichen Kettfäden werden die Doppelschuss-Schlaufen durch die Lücken zwischen den Windungen der Verschluss-Gliederreihe hindurchgeführt und auf der Oberseite der Verschluss-Gliederreihe, mit ihren Schlaufenköpfen verhäkelt. Diese Verhäkelungen der Doppelschuss-Schlaufen decken bereichsweise die Oberseite der Verschluss-Gliederreihe ab. Die Doppelschuss-Eintragungen des Wirkfadens erzeugen daher an der gegenüberliegenden Kante des Gewebestreifens eine saubere, maschenfreie Webkante. Die erzeugte Reißverschlusshälfte hat ein gutes Aussehen.

Die Häkelnadel zur Verbindung der Doppelschuss-Schlaufen vom schussartig arbeitenden Wirkfaden ist die gleiche Häkelnadel, welche die oberseitige Abdeckung der Verschluss-Gliederreihe erzeugt. Gegenüber dem Stand der Technik sind zwei Bauteile eingespart, nämlich eine Fanggabel und eine zweite Häkelnadel für die Schlaufenenden der Doppelschüsse. Die Eintragung des Wirkfadens erfolgt durch eine Schussnadel und diese Schussnadel erzeugt nicht nur die Gewebebindung mit den zusätzlichen Kettfäden in dem Gewebestreifen unterhalb der Verschluss-Gliederreihe, sondern bildet zugleich die zwischen den Lücken der Windungen der Verschluss-Gliederreihe hindurchtretenden Schlaufen aus, die auf der Oberseite miteinander verhäkelt werden. Abgesehen von der Häkelnadel ist dafür nur ein einziges Werkzeug erforderlich, nämlich die Schussnadel. Diese Schussnadel ist nicht nur ein Schuss-Eintragungsmittel für den Wirkfaden im Gewebestreifen sondern auch ein Schlaufenkopfbildner des Wirkfadens für die Häkelnadel.

Das Verhäkeln der vom Wirkfaden erzeugten Schlaufenköpfe kann, wie Anspruch 2 vorschlägt, durch eine unmittelbare maschenartige Verknüpfung erfolgen. Wie Anspruch 3 angibt, kann das aber auch mittelbar geschehen. Dazu verwendet man wenigstens einen Hilfsfaden, der die maschenartige Verknüpfung besorgt. Wie sich aus Anspruch 5 ergibt, kann ein solcher Hilfsfaden neben der Maschenbildung zwischen den Schlaufenköpfen vom Wirkfaden, auch eine eigenständige maschenartige Verknüpfung zwischen der Verschluss-Gliederreihe einerseits und dem darunterliegenden Gewebestreifen andererseits bewirken. Durch einen solchen weiteren Hilfsfaden wird die Verbindung zwischen der Verschluss-Gliederreihe und dem darunterliegenden Gewebestreifen verbessert.

In den meisten Anwendungsfällen ist außer dem Gewebestreifen mit der darauf befindlichen Verschluss-Gliederreihe auch noch ein breites Tragband erwünscht, das als eine überstehende Fahne neben der Gliederreihe verläuft. Ein solches Tragband dient z.B. zur Nähbefestigung der Reißverschlusshälfte an einem Kleidungsstück, das mit einem Reißverschluss ausgerüstet werden soll. Das gute Aussehen der erfindungsgemäßen Reißverschlusshälfte wird durch die in Anspruch 4 angeführten Maßnahmen gefördert. Ein solches Tragband besteht aus Tragband-Kettfäden und aus einem Tragbandschuss, der seinerseits in Form von Doppelschuss-Schlaufen in die Tragband-Kettfäden eingetragen wird. Auch der Tragband-Doppelschuss erzeugt Schlaufenköpfe, die bei dem erfindungsgemäßen Verfahren in jener Zone angeordnet werden, wo die Schlaufen des im benachbarten Gewebestreifen eingetragenen Wirkfadens durch die Lücken zwischen den Windungen der Verschluss-Gliederreihe hindurchtreten. Die Schlaufen des Wirkfadens halten daher die Schlaufenköpfe des Tragband-Doppelschusses fest, bevor sie auf der Oberseite der Verschluss-Gliederreihe, wie bereits erwähnt wurde, maschenartig untereinander veknüpft werden. Auch an der freien Kante des Tragbandes entsteht dann eine einwandfreie Webkante, weil der Tragband-Doppelschuss an dieser Kante in das von den Tragband-Kettfäden erzeugte Webfach eintreten. Das Gewebe dieses Produkts hat dann beidseitig saubere Webkanten. Das war bisher, im Stand der Technik, mit Doppelschussfäden nicht möglich.

Durch die Maßnahmen des Anspruches 4 wird an der freien Kante des Tragbands eine sonst erforderliche Häkelnadel für eine Maschenbildung der Schlaufenköpfe der Tragband-Doppelschuss-Schlaufen eingespart. Der Wirkfaden hat bei einer solchen, ein Tragband aufweisenden Reißverschlusshälfte eine dreifache Funktion. Die erste Funktion besteht, wie bereits erwähnt wurde darin, dass der Wirkfaden als Schuss den Gewebestreifen unterhalb der Verschluss-Gliederreihe aufbaut. Die zweite Funktion besteht darin, dass der Wirkfaden die Verschluss-Gliederreihe mit dem darunterliegenden Gewebestreifen verbindet, weil er zugleich der Schussfaden in diesem Gewebestreifen ist. Die dritte Funktion des Wirkstreifens ist, das Tragband mit dem Gewebestreifen zu verbinden.

Bei der Erfindung ist die Verschluss-Gliederreihe auf ihrer Unterseite bereichsweise von dem bereits mehrfach erwähnten Gewebestreifen verkleidet. Auf der gegenüberliegenden Seite befinden sich die bereits erwähnten maschenartigen Verknüpfungen der Schlaufenköpfe von einem oder mehrer Wirkfäden bzw. Hilfsfäden. Zusätzlich oder ergänzend könnte man, gemäß Anspruch 6, auf der Oberseite der Verschluss-Gliederreihe auch weitere Kettfäden vorsehen, die mit solchen Wirkfäden binden und daher auf der Oberseite ein die Gliederreihe noch besser abdeckendes Gewebe bilden.

Vorteilhaft ist es bei dem erfindungsgemäßen Verfahren die Verschluss-Gliederreihe beim Weben des Gewebestreifens und/oder des Tragbands webtechnisch aus einem Kunststoff-Monofilfaden zu winden, wie es Anspruch 7 vorschlägt. Die Herstellung der einzelnen Glieder und ihre erwähnte Verbindung erfolgt konform mit dem schussartig im Gewebestreifen arbeitenden Wirkfaden. Dieses abgestimmte Winden der Verschluss-Gliederreihe und Anweben der einzelnen aus diesen Windungen gebildeten Glieder sorgt für eine präzise Verbindung der Verschluss-Gliederreihe mit dem Gewebestreifen.

Weitere Vorteile und Maßnahmen der Erfindung ergeben sich aus den weiteren Unteransprüchen, der nachfolgenden Beschreibung und den Zeichnungen. In den Zeichnungen ist die Erfindung in mehreren Ausführungsbeispielen dargestellt. Es zeigen:
- Fig. 1: in Draufsicht auf ein Teilstück eines Bandgewebes mit eingebundener Verschluss-Gliederreihe, wo am oberen Rand die entstehenden Fadenverknüpfungen an der Webstelle zu erkennen sind, wobei die Verschlussglieder im größeren Abstand zueinander angeordnet sind,
- Fig. 1a: eine zur Fig. 1 entsprechende Draufsicht auf ein Bandgewebe, wo die Verschlussglieder in einem kleineren Abstand zueinander liegen und die Verbindung der Verschluss-Gliederreihe mit dem Gewebe nur durch einen Wirkfaden zustande kommt,
- Fig. 1b: eine zweite Alternative zu Fig. 1, wo, zusätzlich zum Wirkfaden von Fig. 1, ein weiterer Hilfsfaden mittels einer zweiten Häkelnadel die Verschluss-Gliederreihe mit dem Gewebe verbindet,
- Fig. 1c: eine dritte Alternative zu Fig. 1 mit einem zusätzlichen Hilfsfaden,
- Fig. 1d: eine Abwandlung des in Fig. 1 gezeigten Ausführungsbeispiels, wo die Verschluss-Gliederreihe auf ihre Oberseite durch oberseitige Sonderkettfäden abgedeckt ist,
- Fig. 1e,: in einer zu Fig. 1 analogen Darstellung, eine Alternative zum dortigen Bandgewebe, wo nur der Gewebestreifen unter der Verschluss-Gliederreihe gewebt wird und ein Tragband außerhalb der Verschluss-Gliederreihe fehlt,
- Fig. 2,: in perspektivischer Ansicht, eine Teilansicht einer Nadel-Bandwebmaschine, zur Herstellung der Reißverschlusshälfte von Fig. 1,
- Fig. 3 + 4: zwei weitere perspektivische Ansichten der Nadel-Bandwebmaschine von Fig. 2 an welcher eine Verschluss-Gliederreihe entsteht,
- Fig. 4a: eine Abwandlung der in Fig. 4 gezeigten Verhältnisse, wo außer dem Wirkfaden ein zweiter Hilfsfaden über eine Hebernadel zugeführt wird,
- Fig. 4b,: eine Abwandlung von Fig. 4, wo, oberseitig Sonderkettfäden auf die Verschluss-Gliederreihe gelegt werden, um das Produkt gemäß Fig. 1d zu erzeugen,
- Fig. 5a+5b: die rückwärtige Ansicht bzw. die Draufsicht auf eine in der Webmaschine von Fig. 2 verwendete Webauflage mit daran montierter Abdeckung, wobei die in diesem Bereich angeordneten weiteren Bauteile der Maschine weggelassen sind,
- Fig. 6a: einen Querschnitt durch die Webmaschine mit Blick von hinten auf das Webblatt und das dahinter entstehende Bandgewebe mit der Verschluss-Gliederreihe, unter Weglassung störender Maschinenbauteile und
- Fig. 6b: die Ansicht von oben auf das in Fig. 6a gezeigte Teilstück der Webmaschine mit einem Horizontalschnitt durch das Webblatt.

Das einfachste Produkt 3e des erfindungsgemäßen Verfahrens ist in Fig. 1e gezeigt. Man erhält diese Reißverschlusshälfte 3e, wenn ein eigentliches Tragband aus irgendwelchen Gründen nicht benötigt wird. Hier wird eine Verschluss-Gliederreihe 17 mittels eines Wirkfadens 4 mit einem nur unterhalb der Verschluss-Gliederreihe 17 befindlichen Gewebestreifen 38 webtechnisch verbunden. Der Wirkfaden 4 wird dabei in Form von Doppelschuss-Eintragungen 12 von der rechten Seite in ein Webfach eingetragen, welches von Kettfäden 6a gebildet wird. Die Verschluss-Gliederreihe 17 besteht aus einem Kunststoff-Monofilfaden 8, der in Windungen verläuft und dabei Verschlussglieder 8c erzeugt. Die Verschluss-Gliederreihe 17 besitzt an ihrem einen Längsrand Kuppelköpfe 8b und am gegenüberliegenden Längsrand rückwärtige Bögen 8a. Zwischen den Verschlussgliedern 40 bestehen freie Lücken 21.

Beim Weben der Reißverschlusshälfte 3e gemäß Fig. 1e entsteht zwar der Gewebestreifen 38 aus den Schusseintragungen 12 und den Kettfäden 6a unterhalb der Verschluss-Gliederreihe 17, doch werden die Schlaufenköpfe 13 der Doppelschuss-Eintragungen 12 durch die Gliederlücken 21 hindurchgeführt und mittels einer Häkelnadel 22 miteinander verhäkelt. Der Schlaufenkopf 13 wird durch das Schlaufeninnere des vorausgehenden Schlaufenkopfs 13 hindurchgeführt. Es entsteht ein Maschengebilde 16 auf der Oberseite der Gliederreihe 17.

Das Produkt 3e von Fig. 1e nutzt die bei einem Doppelschuss 12 des Wirkfadens 4 am einen Rand entstehenden Schlaufenköpfe 13, um aufgrund ihrer Verhäkelung untereinander die Verschluss-Gliederreihe 17 auf diesem Gewebestreifen 38 webtechnisch zu verbinden. Deswegen ist die gegenüberliegende Webkante 11 an diesem Produkt 3e glatt. Die Reißverschlusshälfte 3e hat ein attraktives Aussehen.

Man kann bei dem Produkt 3e von Fig. 1e grundsätzlich auf ein Tragband verzichten und das Produkt 3e direkt in ein Endprodukt einarbeiten. Wenn aber bei diesem Produkt 3e nachträglich ein Tragband erwünscht ist, so wird dieses in diesem Fall gesondert hergestellt und dann mit diesem Produkt 3e verbunden. Vorteilhafter ist es aber, wenn man ein Tragband bereits beim Weben eines Gewebestreifens 38 mit daran angewirkter Verschluss-Gliederreihe 17 anwebt. Das wird anhand der Fig. 1 näher erläutert.

Die Fig. 1 unterscheidet sich von Fig. 1e dadurch, dass neben dem vorbeschriebenen Gewebestreifen 38 mit der Verschluss-Gliederreihe 17 das eigentliche Tragband 1 entsteht. Das Tragband 1 wird aus Kettfäden 6 und einem Schussfaden 2 erstellt, welcher ebenfalls in Form von Doppelschuss-Eintragungen 25 im Tragband 1 bindet. Am Ende dieser Tragband-Doppelschüsse 25 entstehen wieder Schlaufenköpfe 15. Diese werden nun nicht für sich verschlauft, sondern mittels des Wirkfadens 4 des Gewebestreifens 38 festgehalten. Dazu wird, wie Fig. 1 an der Webkante 27 zeigt, der Schlaufenkopf 13 vom Wirkfaden 4 durch das Innere des Schlaufenkopfs 15 hindurchgezogen. Durch das aus den Wirkfaden-Schlaufenköpfen 13 entstehende Maschengebilde 16 werden folglich auch die Tragband-Schlaufenköpfe 15 festgehalten. Man erhält dann auch am freien Rand des Tragbands 1 eine einwandfreie glatte Webkante 10. Der Wirkfaden 4 wird, wie aus Fig. 4 zu erkennen ist, von einer Hebernadel 22, die als Schuss-Eintragungsmittel im Gewebestreifen 38 dient, zu einer Schlaufe geformt und die dabei entstehenden Schlaufenköpfe 13 werden untereinander durch die auch in Fig. 1 erkennbare Häkelnadel 24 vermascht.

Die in Fig. 1a dargestellte Reißverschlusshälfte 3a ist im wesentlichen entsprechend der in Fig. 1 gezeigten Reißverschlusshälfte 3 gestaltet. Der Unterschied besteht lediglich darin, dass die Verschlussglieder 8c in der Verschluss-Gliederreihe 17 im gleichen Abstand zueinander angeordnet sind, wie die Doppelschuss-Eintragungen 25 vom Tragbandschuss 2 und die Doppelschuss-Eintragungen 2 vom Wirkfaden 4. Bei der Reißverschlusshälfte 3 von Fig. 1 waren die Abstände der Verschlussglieder 8c doppelt so groß.

In Fig. 1b ist eine gegenüber Fig. 1 abgewandelte Ausführung einer Reißverschlusshälfte 3b gezeigt. Sie unterscheidet sich durch einen zusätzlichen Hilfsfaden 9, der die Verbindung der Verschluss-Gliederreihe 17 mit dem Gewebestreifen 38 verstärkt. Zusätzlich zu der bereits im Zusammenhang mit Fig. 1 und 4 erläuterten Hebernadel 22 für den Wirkfaden 4 und der Häkelnadel 24 für den Wirkfaden 4 gibt es eine zweite Hebernadel, die zwischen den Tragband-Kettfäden 6 und den Kettfäden 6a arbeitet. Außerdem werden die beim Hilfsfaden 9 entstehenden Schlaufenköpfe durch eine zweite Häkelnadel 34 miteinander verhäkelt.

Bei dem Ausführungsbeispiel von Fig. 1c weist die Reißverschlusshälfte 3c einen Zusatz-Wirkfaden 5 auf. Wie in Fig. 4a zu erkennen ist, wird der Zusatz-Wirkfaden 5 auch von einer zweiten Hebernadel 23 in Schlaufenform zwischen die Verschlussglieder 8c der Verschluss-Gliederreihe 17 hindurchgeführt, doch werden, im Unterschied zu Fig. 1b, die dabei entstehenden Schlaufenköpfe von der gleichen Häkelnadel 24 verhäkelt, die auch schon bei den Schlaufenköpfen 13 des Wirkfadens 4 arbeitet. Auch diese zweite Hebernadel 23 arbeitet im Bereich zwischen den Tragband-Kettfäden 6 und den Kettfäden 6a des Gewebestreifens 38.

Die in Fig. 1d dargestellte Reißverschlusshälfte 3d hat grundsätzlich den gleichen Aufbau wie die Reißverschlusshälfte 3 von Fig. 1. Der Unterschied besteht lediglich darin, dass im Bereich der Verschluss-Gliederreihe 17 Sonder-Kettfäden 7 verwendet werden. Die Sonder-Kettfäden 7 werden zwar auch von den Doppelschuss-Eintragungen 12 im Gewebestreifen 38 abgebunden, verlaufen aber über den Windungen der einzelnen Verschlussglieder 8c. Mit diesen Sonder-Kettfäden 7 wird die Verschluss-Gliederreihe zusätzlich abgedeckt. Die Windungsbögen des Kunststoff-Monofilfadens 8 werden in diesem Fall nicht nur durch das Maschengebilde 16, sondern auch durch Gewebeteile aus den Kettfäden 7 und den Doppelschuss-Eintragungen 12 des Wirkfadens 4 abgedeckt und gegenüber dem Gewebe 38 bzw. 1 festgehalten. Die Verschluss-Gliederreihe 17 kann durch wendelförmige oder ähnliche Windungen des Kunststoff-Monofilfadens 8 vorgefertigt sein und nachträglich durch die Doppelschuss-Eintragungen 12 mit dem Gewebe 38 bzw. dem angrenzenden Tragband 2 verbunden werden.

In Fig. 2 ist eine Vorrichtung zur Herstellung der Reißverschlusshälfte 3 von Fig. 1 gezeigt. Es handelt sich dabei um eine Nadelband-Webmaschine 100, die vereinfacht wiedergegeben ist. Es ist die Webphase gezeigt, wo sich das Webblatt 18 kurz vor dem Anschlag befindet. Der Tragband-Schussfaden 2 ist in dem aus den Kettfäden 6 gebildeten Webfach eingetragen und vom mit den zusätzlichen Kettfäden 6a bindenden Wirkfaden 4 gefangen worden. Der Wirkfaden 4 ist mit seinem Schlaufenkopf von seiner Häkelnadel 22 aufgenommen und hinterfasst die noch groß ausgebildete Windung eines die Verschlussglieder 8c erzeugenden Kunststoff-Monofilfadens 8. Das Webblatt 18 ist mit einem Rückholer 18a für die Monofil-Windung verbunden. Das im Sinne des Doppelpfeils bewegte Webblatt 18 zieht über den Rückholer 18a die große Monofil-Windung weg und legt den Kunststoff-Monofilfaden 8 um einen Dorn 26, der zum Führen der entstehenden Verschlussglieder 8c dient. Es gibt einen Schlaufenheber 19, der im Sinne der eingezeichneten Pfeile beweglich ist und die Legung der Monofil-Windung unterstützt. Außerdem gibt es noch einen Positionierer 20, der in seiner rückwärtigen Stellung wiedergegeben ist.

Aus den Fig. 3 und 4 ist das Zusammenwirken einiger Maschinenteile der Webmaschine 100 beim Weben zu sehen. Es ist eine gegenüber Fig. 2 andere Webphase dargestellt. Das Webblatt 18 befindet sich im rückwärtigen Bereich seiner Anschlagbewegung. Die den Wirkfaden 4 führende Hebernadel 22 ist in Fig. 4 durch die ein Webfach bildenden Kettfäden 6a hindurchgetreten. Dadurch ist der Wirkfaden 4 zu einer hin- und herbeweglichen Häkelnadel 24 gebracht worden, die den Wirkfaden 4 aufnimmt. Es gibt eine Monofil-Einlegenadel 14 für den Kunststoff-Monofilfaden 8. Diese Monofil-Einlegenadel 14 befindet sich in ihrer Eintragungsposition. Mit Hilfe des nach oben bewegten Schlaufenhebers 19 wird bei der Rückbewegung der Monofil-Einlegenadel 14 der Kunststoff-Monofilfaden 8 zu einer Windung geformt und über den Verschlussglieder-Führungsdorn 26 gelegt. Gleichzeitig mit dem Schlaufenheber 19 bewegt sich der Positionierer 20 in seine rückwärtige Position, um die Umschlingung des Verschlussglieder-Führungsdorns 26 zu ermöglichen. Der Positionierer 20 sorgt für einen gleichen Abstand der kontinuierlich neu gebildeten Verschlussglieder 8c. Beim Rückbewegen der Monofil-Einlegenadel 14 hinterfasst der Wirkfaden 4 die gebildete Monofil-Windung. Das Eintragungsmittel 31 für den Tragband-Schussfaden 2 ist in Fig. 3 und 4 zu erkennen.

Um einen kollisionsfreien Durchtritt der Hebernadel 22 zu erreichen, werden die mit dem Wirkfaden 4 zu verwebenden Kettfäden 6a in einem Winkel von 6° bis 10° zugeführt. Die Hebernadel 22 wird schräg zum Webfach auf- und abbewegt. Der Verschlussglieder-Führungsdorn 26 ist schwimmend gelagert. Der Kunststoff-Monofilfaden 8 wird durch die Monofil-Einlegenadel 14 unter den Dorn 26 geführt. Nach jeder Einlegung einer Monofil-Windung wird der Verschlussglieder-Führungsdorn 26 durch den hin- und herbewegten Positionierer wieder in seine Ausgangslage gebracht. Auf dem schwimmenden Verschlussglieder-Führungsdorn 25 sind mindestens fünf Monofil-Windungen vorhanden, um das Anweben zu erleichtern.

In Fig. 4a ist, in analoger Darstellung zu Fig. 4, eine abgewandelte Ausführung 100a der vorbeschriebenen Nadelband-Webmaschine gezeigt. Diese Maschine 100a dient, wie bereits erwähnt wurde, zur Herstellung der in Fig. 1c gezeigten Reißverschlusshälfte 3c. In Fig. 4a ist die bereits erwähnte zweite Hebernadel 23 zu erkennen, welche wie die erste Hebernadel 22 in Eintragungspositron ihres Zusatz-Wirkfadens 5 gezeigt ist. Die Bewegungsbahn der zweiten Hebernadel 23 weicht von derjenigen der ersten Hebernadel 22 ab. Die Bewegungsbahn der Hebernadel 23 ist im wesentlichen eine vertikale Auf- und Abbewegung. Sie erfolgt dicht am Webblatt zwischen den Tragband-Kettfäden 6 und den schräg zugeführten Kettfäden 6a für den Gewebestreifen 38.

Die Fig. 4b zeigt eine weitere Abwandlung 100b der Nadelband-Webmaschine, wiederum in einer zu Fig. 4 analogen Position ihrer Maschinenteile. Diese Maschine 100b ist zur Herstellung der Reißverschlusshälfte 3d von Fig. 1d bestimmt. Die Abweichung gegenüber der Webmaschine 100 besteht durch die Verwendung der bereits erwähnten Sonder-Kettfäden 7, von denen mindestens zwei vorgesehen sind. Die beiden Kettfäden 7 werden beim Fachwechsel im Gegentritt geführt, so dass die beiden Kettfäden 7 abwechselnd bei den tiefliegenden Kettfäden 6a auf der Innenseite der Hebernadel 22 und bei den obenliegenden Kettfäden 6a auf der Außenseite der Hebernadel 22 sich befinden. Bei der bereits erwähnten schräg zum Webfach verlaufenden Bewegungsbahn der Hebernadel 22 wird der Wirkfaden 4 so geführt, dass er zwar über die im unteren Fach liegenden Kettfäden 6a, aber unter den im oberen Fach liegenden Kettfäden 6a hindurchtritt und gleichzeitig zwischen den beiden gespreizten Kettfäden 7 hindurchgeht. Dabei gelangt der Wirkfaden 4 bis in den Höhenbereich der Häkelnadel 22, wo der Wirkfaden 4 mit seinen Schlaufenköpfen verhäkelt wird. Die Häkelnadel 22 wird, wie aus Fig. 2 zu ersehen ist, von einem Träger 29 gehalten und hin- und herbewegt. Für die Eintragung des Tragband-Schusses in Form von Doppelschlaufen 12 dient das Schuss-Eintragungsnadel 31. Der Wirkfaden 4 wird, wie ein Doppelschuss, mit den Kettfäden 6a im Webstreifen unterhalb der Verschluss-Gliederreihe 17 verkreuzt, aber auch, wie Fig. 1d zeigt, mit den Sonder-Kettfäden 7 auf der Oberseite der Verschluss-Gliederreihe 17.

Die Fig. 5a bis 6b zeigen Details der Vorrichtung von Fig. 2 bis 4. Auf einer Webauflage 28 ist eine Abdeckung 30 federnd angeordnet, die zur Führung der in Fig. 6a und 6b ersichtlichen Verschluss-Gliederreihe 17 dient. Die Vorderfront dieser Abdeckung 20 dient als Prägeamboss 32. Wie aus Fig. 6a und 6b zu entnehmen ist, gelangt der Kunststoff-Monofilfaden 8 zwischen diesen Prägeamboss 32 und die Stäbe 18b des Webblatts 18. Dadurch wird der ursprünglich runde Querschnitt des Monofilfadens 8 an den mit 35 in Fig. 6a und 6b gekennzeichneten Stellen flachgedrückt. Eine in Fig. 5a und 5b erkennbare Feder 36 wirkt auf die Abdeckung 30 der Verschluss-Gliederführung.

Wie aus Fig. 6b zu erkennen ist, nehmen die Stäbe 18b einen bestimmten Abstand zum Prägeamboss 32 ein. Beim Umwinden des Kunststoff-Monofilfadens 8 um den Verschluss-Gliederdorn 26 kommen die Verformungen 35, orthogonal zur Webebene zu liegen. Mit diesen Verformungen 35 kann die Formgebung der Verschlussglieder 8c begünstigt werden. Die Kerbtiefe der Verformungen 35 kann durch eine aus Fig. 6b ersichtliche Einstellschraube 32 eingestellt werden. Durch diese Einkerbungen 35 werden die Kuppelköpfe 8d für die daraus zu bildenden Verschlussglieder 8c hergestellt, wenn der Kunststoff-Monofilfaden zu einer Spirale 8 gewendelt wird. Die Abstände zwischen den einzelnen Einkerbungen 35 sind entsprechend der Länge der zu bildenden Verschlussglieder 8c ausgebildet. Dementsprechend werden die Abstände der Stäbe 18b im Webblatt 18 angeordnet.

### Bezugszeichenliste:

- 1: Tragband, Bandgewebe
- 2: Schussfaden von 1
- 3: Reißverschlusshälfte (Fig. 1)
- 3a: Reißverschlusshälfte (Fig. 1a)
- 3b: Reißverschlusshälfte (Fig. 1b)
- 3c: Reißverschlusshälfte (Fig. 1c)
- 3d: Reißverschlusshälfte (Fig. 1d)
- 3e: Reißverschlusshälfte (Fig. 1e)
- 4: Wirkfaden
- 5: zusätzlicher Wirkfaden (Fig. 1c)
- 6: Tragband-Kettfaden in 1
- 6a: Kettfaden in 38
- 7: Sonder-Kettfaden (Fig. 1d)
- 8: Kunststoff-Monofilfaden (Fig. 1e)
- 8a: rückwärtiger Bogen von 8, Windungs-Umkehrung (Fig. 1)
- 8b: Kuppelkopf an 8 (Fig. 1e)
- 8c: Verschlussglied von 8 (Fig. 1e)
- 9: Hilfsfaden (Fig. 1b)
- 10: zweite Webkante von 1 (Fig. 1)
- 11: erste Webkante von 38 (Fig. 1e)
- 12: Doppel-Schusseintragung von 4 (Fig. 4e)
- 13: Schlaufenkopf von 12
- 14: Monofil-Einlegenadel (Fig. 4)
- 15: Schlaufenkopf von 25 (Fig. 1)
- 16: Maschengebilde aus 13 (Fig. 1e)
- 17: Verschluss-Gliederreihe aus 8a, 8b, 8c (Fig. 1e)
- 18: Webblatt (Fig. 2)
- 18a: Rückholer für 8 (Fig. 2)
- 18b: Stab von 18 (Fig. 6a, 6b)
- 19: Schlaufenheber (Fig. 2)
- 20: Positionierer (Fig. 2)
- 21: Zwischenraum zwischen 8c, Lücke (Fig. 1, 1e)
- 22: Hebernadel für 4 (Fig. 4)
- 23: zweite Hebernadel für 5 (Fig. 4a)
- 24: Häkelnadel für 4 (Fig. 3, 4)
- 25: Doppelschuss-Eintragung von 2 (Fig. 1)
- 26: Führungsdorn für 17 (Fig. 3, 4)
- 27: Webstelle von 1, 38 (Fig. 1)
- 28: Webauflage für 1, 38 (Fig. 5a bis 6a)
- 29: Träger für 24 (Fig. 2)
- 30: Abdeckung von 28 für Verschluss-Gliederführung (Fig. 5a bis 6b)
- 31: Schuss-Eintragungsnadel für 2 (Fig. 2 bis 4)
- 32: Prägeamboss an 30 (Fig. 5b bis 6b)
- 33: Stellschraube für 30 (Fig. 6b)
- 34: zweite Häkelnadel für 9 (Fig. 1b)
- 35: Verformung von 8, Einkerbung (Fig. 6a, 6b)
- 36: Federung von 30 gegenüber 28

- 38: Gewebestreifen aus 4, 6a, Bandgewebe (Fig. 1e, 1)

- 100: Nadel-Bandwebmaschine für 3 (Fig. 2 bis 4)
- 100a: Nadel-Bandwebmaschine für 3c (Fig. 4a)
- 100b: Nadel-Bandwebmaschine für 3d (Fig. 4b)

## Patentansprüche

1. Verfahren zum Herstellen einer gewebten Reißverschlusshälfte,
bei welchem ein Bandgewebe (1; 38) aus Kettfäden und aus mindestens einem Schussfaden erzeugt wird, wobei der Schussfaden in Form von Doppelschuss-Schlaufen (12; 25) eingetragen wird,
und aus einem Kunststoff-Monofilament (8) eine gewundene Verschluss-Gliederreihe (17) erzeugt wird, deren gliederbildende Windungen an ihrem einen Ende Kuppelköpfe (8b) und an ihrem anderen Ende Windungs-Umkehrungen (8a) besitzen,
die Verschluss-Gliederreihe (17) auf einem Gewebestreifen (38) liegt,
und beim Weben mindestens ein Wirkfaden (4) durch die Lücken (21) zwischen den Windungen nach oben bis zur Oberseite der Verschluss-Gliederreihe (17) gefuhrt und dort mit seinen Schlaufenköpfen (13) verhäkelt wird,
wobei die verhäkelten Schlaufenköpfe (13) ein Maschengebilde (16) erzeugen, welches bereichsweise die Oberseite der Verschluss-Gliederreihe (17) abdeckt und die Verschluss-Gliederreihe (17) mit dem Gewebestreifen (38) verbindet,
**dadurch gekennzeichnet,**
**dass** unter der Verschluss-Gliederreihe (17) zusätzliche Kettfäden (6a) liegen
und **dass** der schlaufenförmige Wirkfaden (4) zugleich die Doppelschuss-Schlaufen (12) bildet, welche beim Weben mit diesen zusätzlichen Kettfäden (6a) verkreuzt werden, und der Wirkfaden (4) den Schussfaden im Gewebestreifen (38) unterhalb der Verschluss-Gliederreihe (17) erzeugt.

2. Verfahren nach Anspruch 1, **dadurch gekennzeichnet, dass** das Verhäkeln durch eine unmittelbare maschenartige Verknüpfung der Schlaufenköpfe (13) vom Wirkfaden (4) erfolgt.

3. Verfahren nach Anspruch 1, **dadurch gekennzeichnet, dass** das Verhäkeln durch eine mittelbare maschenartige Verknüpfung über wenigstens einen Hilfsfaden erfolgt.

4. Verfahren nach einem der Ansprüche 1 bis 3, **dadurch gekennzeichnet, dass** der die Verschluss-Gliederreihe (17) tragende Gewebestreifen (38) einerseits und ein Tragband (1) andererseits nebeneinander gewebt werden,
wobei das Tragband (1) seinerseits aus eigenen Tragband-Kettfäden (6) und aus einem in Form von Doppelschuss-Schlaufen (25) eingetragenen eigenen Tragbandschuss (2) entsteht,
und dass die Schlaufen (13) des im benachbarten Gewebestreifens (38) eingetragenen Wirkfadens (4) beim Durchtritt durch die Lücken (21) zwischen den Windungen der Verschluss-Gliederreihe (17) durch die Schlaufenköpfe (15) des Tragband-Doppelschusses (2) geführt werden, bevor die Schlaufenköpfe (13) des Wirkfadens (4) auf der Oberseite der Verschluss-Gliederreihe (17) maschenartig (16) untereinander verknüpft werden,
und dass durch diesen Verlauf des Wirkfadens (4) nicht nur der Gewebestreifen (38) mit der Verschluss-Gliederreihe (17) sondern auch das Tragband (1) mit dem Gewebestreifen (38) verbunden werden.

5. Verfahren nach einem der Ansprüche 1 bis 4, **dadurch gekennzeichnet, dass** wenigstens ein weiterer Wirkfaden (5) seinerseits schlaufenförmig die Lücken (21) zwischen benachbarten Windungen der Verschluss-Gliederreihe (17) durchsetzt und dass die vom weiteren Wirkfaden (5) erzeugten Schlaufenköpfe untereinander und/oder mit den Schlaufenköpfen (13) des Wirkfadens (4) entweder unmittelbar oder mittelbar maschenartig (16) verknüpft werden.

6. Verfahren nach einem der Ansprüche 1 bis 5, **dadurch gekennzeichnet, dass** auf der dem Gewebestreifen (38) gegenüberliegenden Oberseite der Verschluss-Gliederreihe (17) Sonder-Kettfäden (7) verlaufen, welche mit den Doppelschuss-Eintragungen (12) des Wirkfadens (4) binden und ein die Verschluss-Gliederreihe (17) bereichsweise abdeckendes Gewebeprodukt bilden.

7. Verfahren nach einem der Ansprüche 1 bis 6, **dadurch gekennzeichnet, dass** beim Weben des Gewebestreifens (38) und/oder des Tragbandes (1) gleichzeitig der Kunststoff-Monofilfaden (8) webtechnisch gewunden wird und die Verschluss-Gliederreihe (17) erzeugt
und dass die dabei entstehende Verschluss-Gliederreihe (17) über den Wirkfaden (4) mit dem Gewebestreifen (38) verbunden wird.

8. Verfahren nach Anspruch 7, **dadurch gekennzeichnet, dass** der Kunststoff-Monofilfaden (8) unter einem Verschlussglieder-Führungsdorn (26) geführt nach oben abgelenkt wird und dabei den Verschlussglieder-Führungsdorn (26) umfassend zu einer Windung zurückgeführt wird,
dass gleichzeitig eine Fadenschlaufe (15) des Tragband-Schussfadens (2) in das Webfach der Kettfäden (6) eingetragen und auf der der Verschluss-Gliederreihe (17) zugekehrten Seite des Tragbandgewebes (1) durch den schräg nach oben geführten Wirkfaden (4) gefangen wird, der dann von einer Häkelnadel (24) aufgenommen, zu einem Schlaufenkopf (13) geformt und vor der Kunststoff-Monofilwindung verhäkelt wird,
dass die Schussfadenschlaufe (15), die Kunststoff-Monofilwindung und der Wirkfaden (4) von einem Webblatt (18) angeschlagen werden und dabei die Kunststoff-Monofilwindung über einen mit dem Webblatt (18) integrierten Schlaufenrückholer (18a) in Länge und Form gebracht wird.

9. Verfahren nach einem der Ansprüche 1 bis 8, **dadurch gekennzeichnet, dass** die Verschluss-Gliederreihe (17) als kontinuierliches Kunststoff-Monofilament mit Vorprägung (35) hergestellt wird, dann die Windungsbögen des Monofilaments (8) im vorderen Bereich an der Prägestelle (35) eingeknickt werden und im übrigen Bereich weitgehend übereinanderliegende Verschlussglieder (8c) bilden, welche dann mit dem Wirkfaden (4) verwirkt wird.

10. Verfahren nach einem der Ansprüche 1 bis 9, **dadurch gekennzeichnet, dass** der Verschlussglieder-Führungsdorn (26) durch die gewundenen Verschlussglieder (8c) frei schwimmend geführt und nach jeder Eintragung eines neu kontinuierlich gebildeten Verschlussgliedes (8c) mit einem Positionierer (20) in gleichem Abstand gehalten wird.

11. Verfahren nach einem der vorhergehenden Ansprüche, **dadurch gekennzeichnet, dass** - gegenüber dem Abstand der Verschlussglieder (8c) in der Verschluss-Gliederreihe (17) - der Tragband-Schuss (2) und der Wirkfaden (4) ein- oder zweifach in das Tragband (1) bzw. in den Gewebestreifen (38) eingetragen (25, 12) werden.

12. Verfahren nach einem der vorhergehenden Ansprüche, **dadurch gekennzeichnet, dass** der Kunststoff-Monofilfaden (8) der Webstelle (27) mit geringer Spannung zugeführt wird.

13. Verfahren nach einem der vorhergehenden Ansprüche, **dadurch gekennzeichnet, dass** der Kunststoff-Monofilfaden (4) an der Webstelle vom Webblatt (18) eingekerbt wird.

14. Verfahren nach einem der vorhergehenden Ansprüche, **dadurch gekennzeichnet, dass** die Verschluss-Gliederreihe (17) durch wendelförmige oder ähnliche Windungen aus einem Kunststoff-Monofilfäden (8) vorgefertigt wird
und dass die vorgefertigte Verschluss-Gliederreihe (17) nachträglich durch die Doppelschuss-Eintragungen (12; 25) mit dem Bandgewebe (1; 38) verbunden wird.

## Claims

1. Method of manufacturing a woven zipper half,
whereby a woven tape (1; 38) is produced from warp threads and at least one weft thread, wherein the weft thread is inserted in the form of double pick loops (12; 25),
and a plastic monofilament (8) is wound to produce a closing member row (17), the member-forming windings of which have coupling heads (8b) at their one end and winding reversals (8a) at their other end,
the closing member row (17) lies on a woven strip (38),
and during weaving at least one knit thread (4) is conveyed through the gaps (21) between the windings up to the top of the closing member row (17) and fastened there by crocheting of its loop heads (13),
wherein the crocheted loop heads (13) produce a mesh formation (16), which in sections covers the top of the closing member row (17) and joins the closing member row (17) to the woven strip (38),
**characterized in**
**that** additional warp threads (6a) lie under the closing member row (17)
and **that** the loop-shaped knit thread (4) simultaneously forms the double pick loops (12), which during weaving are interlaced with said additional warp threads (6a), and the knit thread (4) produces the weft thread in the woven strip (38) underneath the closing member row (17).

2. Method according to claim 1, **characterized in that** the crochet fastening is effected by a direct mesh-like connection of the loop heads (13) by the knit thread (4).

3. Method according to claim 1, **characterized in that** the crochet fastening is effected by an indirect mesh-like connection by means of at least one auxiliary thread.

4. Method according to one of claims 1 to 3,
**characterized in that** the woven strip (38) carrying the closing member row (17), on the one hand, and a carrying tape (1), on the other hand, are woven alongside one another,
wherein the carrying tape (1) is in turn produced from carrying tape warp threads (6) and from a carrying tape weft (2) inserted in the form of double pick loops (25),
and that the loops (13) of the knit thread (4), which is inserted in the adjacent woven strip (38), on passing through the gaps (21) between the windings of the closing member row (17) are conveyed through the loop heads (15) of the carrying tape double pick (2) before the loop heads (13) of the knit thread (4) are interconnected in a mesh-like manner (16) at the top of the closing member row (17),
and that by virtue of said course of the knit thread (4) not only is the woven strip (38) joined to the closing member row (17) but also the carrying tape (1) is joined to the woven strip (38).

5. Method according to one of claims 1 to 4,
**characterized in that** at least one further knit thread (5) in turn in a loop-shaped manner penetrates the gaps (21) between adjacent windings of the closing member row (17) and that the loop heads produced by the further knit thread (5) are either directly or indirectly connected in a mesh-like manner (16) to one another and/or to the loop heads (13) of the knit thread (4).

6. Method according to one of claims 1 to 5,
**characterized in that** extending along the top of the closing member row (17) opposite the woven strip (38) are special warp threads (7), which bind with the double pick insertions (12) of the knit thread (4) and form a woven product, which in sections covers the closing member row (17).

7. Method according to one of claims 1 to 6,
**characterized in that** simultaneously with weaving of the woven strip (38) and/or of the carrying tape (1) the plastic monofilament (8) is wound by a weaving technique and produces the closing member row (17)
and that the closing member row (17) thus produced is joined by the knit thread (4) to the woven strip (38).

8. Method according to claim 7, **characterized in that** the plastic monofilament thread (8) is passed under a closing member guide mandrel (26), deflected upwards and passed back while embracing the closing member guide mandrel (26) to form a winding,
that at the same time a thread loop (15) of the carrying tape weft thread (2) is inserted into the shed of the warp threads (6) and caught at the side of the carrying tape woven (1) facing the closing member row (17) by the obliquely upwardly guided knit thread (4), which is then received by a crochet needle (24), formed into a loop head (13) and fastened by crocheting in front of the plastic monofilament winding,
that the weft thread loop (15), the plastic monofilament winding and the knit thread (4) are beaten up by a weaving reed (18) and at the same time the plastic monofilament winding is brought to length and shape by a loop restoring device (18a) integrated with the weaving reed (18).

9. Method according to one of claims 1 to 8,
**characterized in that** the closing member row (17) is manufactured as a continuous plastic monofilament with pre-embossing (35), then the winding arcs of the monofilament (8) are bent inwards in the front region at the embossing point (35) and in the remaining region form substantially superimposed closing members (8c), which are then interlocked by the knit thread (4).

10. Method according to one of claims 1 to 9,
**characterized in that** the closing member guide mandrel (26) is guided in a freely floating manner through the wound closing members (8c) and after each insertion of a newly continuously formed closing member (8c) is held at an identical distance by a positioning device (20).

11. Method according to one of the preceding claims,
**characterized in that** - with regard to the spacing of the closing members (8c) in the closing member row (17) - the carrying tape weft thread (2) and the knit thread (4) are inserted (25, 12) once or twice into the carrying tape (1) and/or into the woven strip (38).

12. Method according to one of the preceding claims,
**characterized in that** the plastic monofilament thread (8) is fed with minimal tension to the weaving point (27).

13. Method according to one of the preceding claims,
**characterized in that** the plastic monofilament thread (4) is notched at the weaving point by the weaving reed (18).

14. Method according to one of the preceding claims,
**characterized in that** the closing member row (17) is prefabricated by helical or similar windings from a plastic monofilament thread (8)
and that the prefabricated closing member row (17) is subsequently joined by the double pick insertions (12; 25) to the woven tape (1; 38).

## Revendications

1. Procédé de fabrication d'une moitié de fermetures à glissière ou fermetures éclair, tissée,
dans lequel un tissu en ruban (1; 38), formé de fils de chaîne et d'au moins un fil de trame, est produit, le fil de trame étant intégré sous la forme de boucles à double duite (12; 25),
et, à partir d'un monofilament (8) en matière synthétique, est produite une rangée d'organes de fermeture (17) enroulée, dont les enroulements formant des maillons ont, à l'une de leurs extrémités, des têtes en coupole (8b) et, sur leur autre extrémité, des inversions d'enroulement (8a),
la rangée de maillons de fermeture (17) est placée sur une bande de tissu (38),
et, lors du tissage, au moins un fil de tricotage (4) est guidé entre les vides (21) se trouvant entre les enroulements, vers le haut, jusqu'à la face supérieure de la rangée de maillons de fermeture (17) et y étant accroché par ses têtes de boucle (13),
les têtes de boucle (13) accrochées produisant une structure de maille (16) qui couvre par zones la face supérieure de la rangée de maillons de fermeture (17) et relie la rangée de maillons de fermeture (17) à la bande de tissu (38),
**caractérisé en ce que** ,
sous la rangée de maillons de fermeture (17), sont prévus des fils de chaîne (6a) supplémentaires,
et **en ce que** le fil de tricotage (4) en forme de boucle forme en même temps les boucles à duite double (12), qui, lors du tissage, sont croisées avec ses fils de chaîne (6a) supplémentaires, et le fil de tricotage (4) produit le fil de trame dans les bandes de tissu (38) situées au-dessous de la rangée de maillons de fermeture (17).

2. Procédé selon la revendication 1, **caractérisé en ce que** l'accrochage s'effectue par un liage du genre de maille, direct, des têtes de boucle (13) par le fil de tricotage (4).

3. Procédé selon la revendication 1, **caractérisé en ce que** l'accrochage est effectué par un liage du genre de maille, direct, effectué par l'intermédiaire d'au moins un fil auxiliaire.

4. Procédé selon l'une des revendications 1 à 3,
**caractérisé en ce que** la bande de tissu (38), portant la rangée de maillons de fermeture (17), d'une part, et une bande support (2), d'autre part, sont tissées l'une à côté de l'autre,
la bande support (1) étant produite de son côté à partir de fils de chaîne de bande support (6) proprement dits et, à partir d'une duite de bande support (2) proprement dite, intégrée sous la forme de boucles à duite double (25),
et **en ce que** les boucles (13) du fil de tricotage (4), intégré dans la bande de tissu (38) voisine, lors du passage à travers les vides (21) se trouvant entre les enroulements de la rangée de maillons de fermeture (17), sont guidées par les têtes de boucle (15) de la duite double (2) de la bande support, avant que les têtes de boucle (13) du fil de tricotage (4) soient liées ensemble à la façon de maille (16), à la face supérieure de la rangée de maillons de fermeture (17),
et **en ce que**, du fait de cette allure du fil de chaîne (4), non seulement la bande de tissu (38) est reliée à la rangée de maille de fermeture (17), mais également la bande support (1) est reliée à la bande de tissu (38).

5. Procédé selon l'une des revendications 1 à 4,
**caractérisé en ce qu'**au moins un autre fil de tricotage (5) de son côté traverse, en forme de boucle, les vides (21) situés entre des enroulements voisins de la rangée de maillons de fermeture (17), et **en ce que** les têtes de boucle produites par les autres fils de tricotage (5) sont liées entre elles et/ou aux têtes de boucle (13) du fil de tricotage (4), à la façon de maille (16), soit directement soit indirectement.

6. Procédé selon l'une des revendications 1 à 5,
**caractérisé en ce que**, sur la face supérieure, opposée à la bande de tissu (38), de la rangée de maillons de fermeture (17) s'étendent des fils de chaîne spéciaux (7), qui relient aux trames à duite double (12) du fil de tricotage (4) et forment un produit tissé, couvrant par zones la rangée de maillons de fermeture (17).

7. Procédé selon l'une des revendications 1 à 6,
**caractérisé en ce que**, lors du tissage de la bande de tissu (38) et/ou de la bande support (1), on procède simultanément à l'enroulement, par une technique de tissage, du monofilament (8) en matière synthétique et l'on produit la rangée de maillons de fermeture (17),
et **en ce que** la rangée de maillons de fermeture (17) alors produite est reliée à la bande de tissu (38) par l'intermédiaire du fil de tricotage (4).

8. Procédé selon la revendication 7, **caractérisé en ce que** le monofilament (8) en matière synthétique est dévié vers le haut en étant guidé sous un mandrin de guidage de maillon de fermeture (26) et est alors ramené, en formant un enroulement, en entourant le mandrin de guidage de maillon de fermeture (26),
**en ce que**, simultanément, une boucle de fil (15) du fil de trame de bande support (2) est intégrée dans la foule des fils de chaîne (6) et, sur la face, tournée vers la rangée de maillons de fermeture (17), du tissu de bande support (2), est emprisonnée par le fil de tricotage (4) guidé obliquement vers le haut, qui ensuite est supporté par une aiguille d'accrochage (24), formée en une tête de boucle (13) et accrochée avant de procéder à l'enroulement du monofil en matière synthétique,
**en ce que** la boucle de fil de trame (15), l'enroulement de monofil en matière synthétique et le fil de tricotage (4) sont battus par un peigne (18) et l'enroulement en monofil de matière synthétique est mis à la longueur et à la forme, par l'intermédiaire d'un élément de rappel (18a) intégré au peigne (18).

9. Procédé selon l'une des revendications 1 à 8,
**caractérisé en ce que** la rangée de maillons de fermeture (17) est fabriquée sous la forme de monofilament en matière synthétique continu, présentant un préformage (35), les arcs d'enroulement du filament (8) étant ensuite infléchis dans la zone avant au point de façonnage (35) et formant, dans la zone restante, des maillons de fermeture (8c) placés largement les uns au-dessous des autres, qui sont ensuite tissés à maille avec le fil de tricotage (4).

10. Procédé selon l'une des revendications 1 à 9,
**caractérisé en ce que** le mandrin de guidage d'organe de maillon de fermeture (26) est guidé de façon librement flottante à travers les maillons de fermeture (8c) enroulés et, après chaque insertion d'un nouveau maillon de fermeture (8c) nouvellement formé de façon continue, est maintenu au même espacement à l'aide d'un positionneur (20).

11. Procédé selon l'une des revendications précédentes,
caractérisé - par rapport à l'espacement des maillons de fermeture (8c) dans la rangée de maillons de fermeture (17) - la duite de bande support (2) et le fil de tricotage (4) sont introduits (25, 12) à une ou de reprise dans la bande support (1), respectivement dans la bande de tissu (38).

12. Procédé selon l'une des revendications précédentes,
**caractérisé en ce que** le monofilament (8) en matière synthétique est amené au point de tissage (27) sous une faible tension mécanique.

13. Procédé selon l'une des revendications précédentes,
**caractérisé en ce que** le monofilament (4) en matière synthétique est soumis au formage d'une entaille, au point de tissage, par l'action du peigne (18).

14. Procédé selon l'une des revendications précédentes,
**caractérisé en ce que** la rangée de maillons de fermeture (17) est préfabriquée par des enroulements en forme d'hélice ou analogue, à partir d'un monofilament (8) en matière synthétique,
et **en ce que** la rangée de maillons de fermeture (17) préfabriquée est ensuite reliée au tissu de bande (1 ; 38) grâce aux trames à duite double (12 ; 25).
